# EUROPÄISCHE PATENTSCHRIFT

(11) **EP 0 754 420 B1**
(45) Veröffentlichungstag und Bekanntmachung des Hinweises auf die Patenterteilung: **15.05.2002**
(21) Anmeldenummer: 96104576.2
(22) Anmeldetag: 22.03.1996
(51) Int. Cl.: A47B 21/03, A47B 13/08

(54) **Möbel, insbesondere Tisch mit einer entfernbaren Leiste**
Piece of furniture, especially table with removable strip
Meuble, en particulier table avec listel amovible

(30) Priorität: 31.05.1995 CH 160295
(43) Veröffentlichungstag der Anmeldung: 22.01.1997
(73) Patentinhaber: USM Holding AG, 3073 Gümligen (CH)
(72) Erfinder: Schärer, Alexander, 3011 Bern (CH); Siegenthaler, Peter, 3125 Toffen (CH)
(74) Vertreter: Roshardt, Werner Alfred, Dipl.-Phys.

(56) Entgegenhaltungen:
- EP-A- 0 433 867
- EP-A- 0 513 838
- EP-A- 0 709 047
- WO-A-93/21027
- DE-A- 2 610 939
- DE-A- 3 744 703
- US-A- 4 869 564
- US-A- 5 339 750

## Beschreibung

### Stand der Technik

Es ist bekannt, an einer hinteren, dem Benutzer gegenüberliegenden Seite eines Schreibtisches den Bedürfnissen entsprechend Anbauten anzubringen, wie z. B. einen Kabelkanal, ein Büchergestell oder eine Schreibablage. Es ist auch bekannt (z. B. aus der DE 42 31 294 A1), dass diese Zusätze an den die Tischplatte tragenden Querträgern angesetzt werden können.

Einen weiteren Ansatz zeigt die EP 0 433 867 A1, welche eine am vorderen Rand des Tisches mit einer Klammer befestigbare Handauflage beschreibt. Die Handauflage ist in drei Dimensionen (Höhe, Abstand, Neigung) einstellbar und hat einen Arretierungs- bzw. Verriegelungsmechanismus, welcher die Fixierung der Handauflage in jeder gewünschten Position ermöglicht.

Weiter ist es beispielsweise aus der DE 37 44 703 A1 bekannt, an Geräteträgern für Computer oder dergleichen Tastaturauszüge anzuordnen, welche verschiebbar und absenkbar ausgebildet sind.

Spezielle Computertische haben häufig eine geteilte Tischplatte, wobei jeder Teil getrennt höhenverstellbar ist. In der US 5,339,750 dient ein Teil des Tisches als Träger für einen Bildschirm und der andere Teil wird als Arbeitsfläche für den Benutzer genutzt. Jeder Teil kann höhenverstellt und gekippt werden. Ein weiteres Beispiel für eine solche Ausgestaltung eines Arbeitstisches zeigt die EP 0 513 838 A1.

### Darstellung der Erfindung

Die Erfindung schlägt nun ein Möbel gemäß Anspruch 1 vor.

Damit werden verschiedene Vorteile realisiert. Zunächst stellt die Leiste eine den Bedürfnissen entsprechend einstellbare, ergonomisch ausgebildete Handauflage für den Benutzer dar. Weiter bietet sie je nach Bedarf eine Begrenzung der Tischfläche, was insbesondere für neigbare Tische von Vorteil ist (Absicherung des Arbeitsmaterials gegen das Herunterfallen). Dadurch, dass die Leiste entfernbar angebracht ist, kann ein und dasselbe Tischsystem mit oder ohne Leiste benutzt werden.

Vorzugsweise ist die Leiste an einem die Tischplatte stützenden Gestell befestigt. Es ist jedoch nicht ausgeschlossen, dass an der Tischplatte selbst geeignete Befestigungsvorrichtungen ausgebildet sind. Die Leiste ist über mindestens zwei Halterungsarme mit dem Gestell verbunden. Die Halterungsarme sind in oder auf ein Stützprofil des Gestells ein- bzw. aufsteckbar. Bei den Stützprofilen handelt es sich z. B. um Querrohre am Gestell. Durch das Aufstecken bzw. Einschieben wird die Montage der Leiste sehr einfach. Die Halterungsarme können an den Stützprofilen festgeschraubt werden.

Vorzugsweise sind die Halterungsarme eigenständige Zwischenteile. D. h. sie sind einerseits lösbar am Gestell und andererseits lösbar an der Leiste befestigt.

Zum Einstellen der Höhe der Leiste werden erfindungsgemäß zwischen Halterungsarm und Leiste Unterlagselemente eingefügt.

Gemäss einer besonders bevorzugten Ausführungsform sind mehrere Unterlagselemente vorhanden, die zwischen der Leiste und dem Halterungsarm eingesetzt werden können. Die nicht verwendeten Unterlagselemente werden vorzugsweise an einer die Höhe nicht beeinflussenden Unterseite der Schraubverbindung aufbewahrt (bzw. eingespannt).

Die Leiste weist als tragendes Element ein Metallprofil auf, welches auf seiner oberen Seite zumindest teilweise mit einer Abdeckung als Handauflage versehen ist. Als Metallprofil dient z. B. ein Aluminiumhohlprofil. Dieses lässt sich kostengünstig in der gewünschten Form herstellen. Die Handauflage ist z. B. aus Kunststoff oder einem anderen wärmeisolierenden Material, um dem Benutzer ein Komfortgefühl zu vermitteln.

Das Metallprofil selbst weist zumindest in einem von der Abdeckung freigelassenen Bereich Ausnehmungen als Schreibmaterialablage auf. Am einfachsten ist es natürlich, wenn auf der Oberseite des Metallprofils durchgehende Rinnen o. dgl. angeordnet sind, welche nur in einem gewissen Bereich von der Abdeckung abgedeckt werden.

Das tragende Element weist z. B. seitlich angebrachte Vertiefungen oder Rippen zum Befestigen der Abdeckung auf. Die Abdeckung umschliesst also das Metallprofil auf drei Seiten.

Ein als stranggepresstes Hohlprofil ausgebildetes tragendes Element kann endseitig mit Deckeln abgeschlossen sein. Dies kann z. B. aus ästhetischen, verschmutzungs- oder sicherheitstechnischen Gründen erwünscht sein. Die Leiste kann aber auch ein Vollprofil (z. B. aus Holz) sein.

Die Leiste weist z. B. einen V-förmigen Befestigungsteil auf. Er kann in einem entsprechend ausgebildeten Aufnahmeteil der Befestigungsarme festgeschraubt werden. Dies ergibt eine besonders kippsichere und robuste Befestigung. Zwischen den Befestigungsteil und den Arm sind vorzugsweise V-förmige Unterlagselemente geeigneter Dicke einsetzbar, um die Leiste in der gewünschten Höhe befestigen zu können.

Weitere Ausführungsformen und Merkmalskombinationen ergeben sich aus der nachfolgenden Detailbeschreibung und der Gesamtheit der Patentansprüche.

### Kurze Beschreibung der Zeichnung

Die zur Erläuterung des Ausführungsbeispiels verwendete Zeichnung zeigt:
- Fig. 1: Eine verkürzt dargestellte erfindungsgemässe Leiste in der Draufsicht;
- Fig. 2: eine Darstellung der Leiste gemäss Schnitt A-A.

In den Zeichnungen sind grundsätzlich gleiche Teile mit gleichen Bezugszeichen versehen.

### Wege zur Ausführung der Erfindung

In Fig. 2 ist andeutungsweise eine Tischplatte 1 gezeigt, welche z. B. an zwei Querträgern (vgl. Holm 2) eines nicht weiter dargestellten Gestells in an sich bekannter Weise festgeschraubt ist. Der Holm 2 weist auf seiner oberen, der Tischplatte 1 zugewandten Seite eine Oeffnung 5 auf, durch welche eine Schraube 3 hindurchgeführt ist, welche in einem Sackloch 4 der Tischplatte 1 eingeschraubt ist. In den z. B. ovalen Holm 2 ist ein Arm 6 zum Halten und Unterstützen der erfindungsgemässen Leiste eingesteckt. Er weist eine Bohrung 7 auf, welche mit der Oeffnung 5 im Holm 2 fluchtet. Die Schraube 3 fixiert also nicht nur die Tischplatte 1, sondern auch den Arm 6.

Der Arm 6 besteht z. B. aus Kunststoff und weist einen hinteren Teil 6.1, eine Verjüngung 6.3 und einen vorderen Teil 6.2 auf. Der hintere Teil 6.1 ist auf den Innenquerschnitt des Holms 2 abgestimmt. Im vorderen, verjüngten Teil 6.2 ist nicht nur die Bohrung 7, sondern auch noch eine weitere Bohrung 8 angebracht. Letztere befindet sich in der Nähe des vorderen Endes und ist für eine Schraube 18 zum Fixieren der Leiste vorgesehen. Sie ist so plaziert, dass zwischen der Leiste und der Tischplatte 1 ein möglichst kleiner Abstand besteht.

Die Leiste besteht im vorliegenden Fall aus einem Hohlprofil 11 aus Aluminium (als tragendes Element) und einer Abdeckung 15. Das Hohlprofil 11 weist auf der oberen Seite zwei über die ganze Länge verlaufende, runde Vertiefungen 12.1, 12.2 auf. An der Unterseite des Hohlprofils 11 ist ein Befestigungsteil 14 angeformt. Er steht nach unten V-förmig vor und verfügt über eine Gewindebohrung 19 für eine Schraube 18. Letztere greift von unten durch die Bohrung 8 des Teils 6.2 hindurch und dient zur Befestigung des Hohlprofils 11. Am oberen (dem Hohlprofil 11 zugewandten Ende) der Bohrung 8 ist der Teil 6.2 mit einem V-förmigen Ausschnitt 9.2 versehen. Dieser ist formmässig auf den Befestigungsteil 14 abgestimmt und verläuft parallel zur Längsachse des Hohlprofils 11 (resp. quer zur Längsachse des Arms 6).

Um die Höhe der Leiste einstellen zu können, ist mindestens ein V-förmiges Unterlagselement 10 vorgesehen. Im Beispiel gemäss Fig. 2 wird es nicht zur Einstellung der Höhe verwendet, sondern ist am unteren Ende der Bohrung 8 in einem nach unten zeigenden V-förmigen Ausschnitt 9.1 durch die Schraube 18 eingespannt bzw. festgehalten. Falls die Leiste höher gestellt werden soll, wird die Schraube 18 gelöst, das Unterlagselement 10 aus dem Ausschnitt 9.1 entfernt und in den Ausschnitt 9.2 (zwischen den Teil 6.2 und das Hohlprofil 11) eingesetzt.

Es ist klar, dass diese Höheneinstellung im Prinzip nur beim Montieren der Leiste gemacht und nicht oft geändert wird.

Auf das Hohlprofil 11 ist die Abdeckung 15 aufgesetzt. Sie ist kürzer als das Hohlprofil 11. Wie aus Fig. 1 zu ersehen ist, deckt sie nur den (verkürzt dargestellten) mittleren Bereich des Hohlprofils bzw. der Rinnen 12.1, 12.2 ab. Links und rechts von ihr hat der Benutzer also eine Ablage für seine Schreibgeräte.

Die Abdeckung 15 weist eine flache oder ergonomisch leicht gekrümmte Oberfläche 17 auf. Im vorliegenden Beispiel liegt sie höher als die Tischfläche 16 der Tischplatte 1. Sie umgreift mit ihrem vorderen und hinteren Ende 15.1, 15.2 die Aussenseiten des Hohlprofils 11. Beim gezeigten Ausführungsbeispiel ist das vordere Ende 15.1 vollständig um die vordere Seite des Profils 11 herumgeführt. Das hintere Ende 15.2 dagegen greift in eine speziell dafür vorgesehene Rille 13 des Hohlprofils 11 ein. Die Abdeckung 15 ist also um das Hohlprofil 11 herumgespannt. In dem die Vertiefungen 12.1, 12.2 abdeckenden Bereich ist die Abdeckung 15 mit formmässig angepassten Rippen 20.1, 20.2 ausgerüstet. Diese erhöhen die Stabilität der Abdeckung, wenn der Benutzer seine Hände auf der Abdeckung 15 abstützt.

In Fig. 1 sind zwei Deckel 21.1, 21.2 eingezeichnet, welche das Hohlprofil am Anfang und am Ende abschliessen.

Vorzugsweise ist am vorderen Teil 6.2 eine Schulter 22 ausgebildet, die einen Anschlag beim Einfügen des Arms 6 in den Holm 2 bietet.

Das gezeigte Ausführungsbeispiel lässt sich in diversen Aspekten abwandeln. Es versteht sich zum Beispiel, dass die beiden Rinnen 12.1, 12.2 auch eckig ausgebildet sein können. Anstelle der Doppelrinne kann auch eine einfache Rinne als Schreibgerätablage dienen. Weiter kann die Abdeckung ohne weiteres weggelassen werden. Dies insbesondere dann, wenn die Vertiefungen für die Schreibgeräte nur im Bereich der Enden des Hohlprofils 11 ausgebildet sind.

Anstelle einer Schraubbefestigung sind auch andere Befestigungsarten denkbar. Der Befestigungsteil 14 des Hohlprofils kann z. B. auch so ausgestaltet sein, dass er an der Stirnseite des Arms 6 befestigt werden kann.

Für die Ausgestaltung der Abdeckung 15 steht dem Fachmann eine Vielfalt von Möglichkeiten zur Verfügung. Dies trifft insbesondere für die Art und Weise der Befestigung am Hohlprofil zu.

Wie aus Fig. 2 zu erkennen ist, besteht ein Höhenunterschied zwischen der Oberfläche 17 und der Tischfläche 16. Die Leiste bildet deshalb einen Anschlag, der insbesondere beim Schrägstellen der Tischplatte von Vorteil ist. Sie kann aber auch dazu verwendet werden, um eine ergonomisch vorteilhafte Haltung der Hand beim Schreiben auf einer Tastatur zu ermöglichen.

Zusammenfassend kann festgehalten werden, dass durch die Erfindung ein einfaches und robustes System zum Anbringen einer Leiste an einem Schreibtisch geschaffen worden ist. Dabei stellen Schreibtische nicht eine ausschliessliche, sondern nur eine bevorzugte Anwendung dar. Dem Einsatz bei Theken, Regalen o. dgl. bieten sich keine grundsätzlichen Probleme.

## Patentansprüche

1. Möbel, insbesondere Tisch, mit einer entfernbaren Leiste (11) als Begrenzung einer Tischplatte (1), wobei die Leiste (11) entsprechend den Bedürfnissen des Benutzers in der Höhe einstellbar ist, **dadurch gekennzeichnet, dass** zur Einstellung bzw. Abstimmung der Höhe der Leiste (11) zwischen Halterungsarmen (6), welche die Leiste (11) tragen, und der Leiste (11) Unterlagselemente (10) eingefügt sind.

2. Möbel nach Anspruch 1, **dadurch gekennzeichnet, dass** die Leiste (11) an einer dem Benutzer zugewandten Seite einer Ablagefläche (1) des Möbels angeordnet ist.

3. Möbel nach Anspruch 1 oder 2, **dadurch gekennzeichnet, dass** die Leiste (11) an einem die Ablagefläche (1) von unten stützenden Gestell (2) befestigt ist.

4. Möbel nach Anspruch 3, **dadurch gekennzeichnet, dass** die Leiste (11) durch mindestens zwei Halterungsarme (6) mit dem Gestell (2) verbunden ist.

5. Möbel nach Anspruch 4, **dadurch gekennzeichnet, dass** die Halterungsarme (6) in oder auf ein Stützprofil des Gestells (2) ein- bzw. aufgesteckt sind.

6. Möbel nach Anspruch 4 oder 5, **dadurch gekennzeichnet, dass** die Halterungsarme (6) einerseits lösbar mit dem Gestell (2) und andererseits lösbar mit der Leiste (11) verbunden sind.

7. Möbel nach einem der Ansprüche 4 bis 6, **dadurch gekennzeichnet, dass** die Leiste (11) einen V-förmigen Befestigungsteil (14) aufweist, welcher in entsprechend V-förmig ausgebildete Aufnahmen (9.1, 9.2) der Halterungsarme (6) eingefügt ist.

8. Möbel nach Anspruch 7, **dadurch gekennzeichnet, dass** an den Halterungsarmen (6) je eine Bohrung (8) zum Befestigen der Leiste (11) vorgesehen ist, wobei an beiden Enden der Bohrung (8) V-förmige Vertiefungen (9.1, 9.2) vorgesehen sind.

9. Möbel nach einem der Ansprüche 1 bis 8, **dadurch gekennzeichnet, dass** die Leiste (11) als tragendes Element ein Metallprofil aufweist, welches auf seiner oberen Seite zumindest teilweise mit einer Abdeckung (15) als Handauflage versehen ist.

10. Möbel nach einem der Ansprüche 1 bis 9, **dadurch gekennzeichnet, dass** die Leiste (11) rinnenförmige Vertiefungen (12.1, 12.2) als Schreibmaterialablage aufweist.

11. Möbel nach einem der Ansprüche 9 oder 10, **dadurch gekennzeichnet, dass** das tragende Element (11) über eine seitlich angebrachte Rippe oder Rille (13) zum Befestigen der Abdeckung (15) verfügt.

12. Möbel nach einem der Ansprüche 9 bis 11, **dadurch gekennzeichnet, dass** das tragende Element (11) endseitig mit Deckeln (21.1, 21.2) abgeschlossen ist.

## Claims

1. Piece of furniture, especially a table, having a removable strip (11) as the delimitation of a table top (1), the strip (11) being adjustable in height in accordance with the user's requirements, **characterised in that**, in order to adjust or adapt the height of the strip (11), support members (10) are inserted between holding arms (6), which carry the strip (11), and the strip (11).

2. Piece of furniture according to claim 1, **characterised in that** the strip (11) is arranged on one side of a receiving face (1) of the piece of furniture, which side faces the user.

3. Piece of furniture according to claim 1 or 2, **characterised in that** the strip (11) is secured to a frame (2) which supports the receiving face (1) from below.

4. Piece of furniture according to claim 3, **characterised in that** the strip (11) is connected to the frame (2) by at least two holding arms (6).

5. Piece of furniture according to claim 4, **characterised in that** the holding arms (6) are introduced into or placed on a sectional support member of the frame (2).

6. Piece of furniture according to claim 4 or 5, **characterised in that** the holding arms (6) are connected on the one hand releasably to the frame (2) and on the other hand releasably to the strip (11).

7. Piece of furniture according to any one of claims 4 to 6, **characterised in that** the strip (11) has a V-shaped securing portion (14) which is inserted into correspondingly V-shaped receiving portions (9.1, 9.2) of the holding arms (6) .

8. Piece of furniture according to claim 7, **characterised in that** a respective drilled hole (8) for securing the strip (11) is provided at each of the holding arms (6), V-shaped depressions (9.1, 9.2) being provided at both ends of the drilled hole (8).

9. Piece of furniture according to any one of claims 1 to 8, **characterised in that** the strip (11) has, as a load-bearing member, a metal sectional member which, on its upper side, is provided at least partially with a cover (15) as a hand rest.

10. Piece of furniture according to any one of claims 1 to 9, **characterised in that** the strip (11) has channel-shaped depressions (12.1, 12.2) for receiving writing materials.

11. Piece of furniture according to either claim 9 or claim 10, **characterised in that** the load-bearing member (11) has a laterally arranged rib or groove (13) for securing the cover (15) .

12. Piece of furniture according to any one of claims 9 to 11, **characterised in that** the load-bearing member (11) is closed at the ends by lids (21.1, 21.2).

## Revendications

1. Meuble, en particulier table, avec une bande (11) amovible faisant office de délimitation d'un panneau de table (1), la bande (11) étant réglable en hauteur selon les besoins de l'utilisateur, **caractérisé en ce que**, pour régler ou adapter la hauteur de la bande (11), des éléments de garnissage inférieurs (10) sont insérés entre des bras de fixation (6), portant la bande (11), et la bande 11.

2. Meuble selon la revendication 1, **caractérisé en ce que** la bande (11) est disposée sur une face, tournée vers l'utilisateur, d'une surface de dépose (1) du meuble.

3. Meuble selon la revendication 1 ou 2, **caractérisé en ce que** la bande (11) est fixée sur un bâti (2) soutenant par le dessous la surface de dépose (1).

4. Meuble selon la revendication 3, **caractérisé en ce que** la bande (11) est reliée au bâti (2) par au moins deux bras de fixation (6).

5. Meuble selon la revendication 4, **caractérisé en ce que** les bras de fixation (6) sont emboîtés intérieurement ou extérieurement, dans ou sur un profilé d'appui appartenant au bâti (2).

6. Meuble selon la revendication 4 ou 5, **caractérisé en ce que** les bras de fixation (6) sont reliés, d'une part, de façon désolidarisable au bâti (2) et, d'autre part, de façon désolidarisable à la bande (11).

7. Meuble selon l'une des revendications 4 à 6, **caractérisé en ce que** la bande (11) présente une partie de fixation (14) en forme de V, insérée dans des logements (9.1, 9.2), de conformation en V correspondante, des bras de fixation (6).

8. Meuble selon la revendication 7, **caractérisé en ce que** sur chacun des bras de fixation (6) est prévu un perçage (8) pour la fixation de la bande (11), des creusements (9.1, 9.2) en forme de V étant prévus aux deux extrémités du perçage (8).

9. Meuble selon l'une des revendications 1 à 8, **caractérisé en ce que** la bande (11) présente, à titre d'élément porteur, un profilé métallique qui est muni, sur sa face supérieure, au moins partiellement, d'un recouvrement (15) faisant office de reposoir à main.

10. Meuble selon l'une des revendications 1 à 9, **caractérisé en ce que** la bande (11) présente des creusements (12.1, 12.2) en forme de goulotte, faisant office de dépose de matériau d'écriture.

11. Meuble selon l'une des revendications 9 ou 10, **caractérisé en ce que** l'élément (11) porteur est muni d'une nervure ou d'une moulure (13) ménagée latéralement, pour fixer le recouvrement (12).

12. Meuble selon l'une des revendications 9 à 11, **caractérisé en ce que** l'élément (11) porteur est fermé à une extrémité par des couvercles (21.1, 21.2).
